# EUROPÄISCHE PATENTSCHRIFT

(11) **EP 0 415 101 B1**
(45) Veröffentlichungstag und Bekanntmachung des Hinweises auf die Patenterteilung: **22.09.1993**
(21) Anmeldenummer: 90114642.3
(22) Anmeldetag: 31.07.1990
(51) Int. Cl.: F01N 3/28

(54) **Abgasvorrichtung, insbesondere Abgasreinigungsvorrichtung**
Exhaust system, in particular, device for the purification of exhaust gas
Système d'échappement, en particulier dispositif de purification de gaz d'échappement

(30) Priorität: 02.09.1989 DE 3929205
(43) Veröffentlichungstag der Anmeldung: 06.03.1991
(73) Patentinhaber: Leistritz Aktiengesellschaft, D-90459 Nürnberg (DE)
(72) Erfinder: Stoepler, Walter, Dr., D-8522 Herzogenaurach (DE)
(74) Vertreter: Matschkur, Götz, Lindner Patent- und Rechtsanwälte

(56) Entgegenhaltungen:
- EP-A- 0 193 072
- EP-A- 0 275 565
- EP-A- 0 285 027
- DE-A- 3 821 397
- PATENT ABSTRACTS OF JAPAN vol. 12, no. 195 (M-705)(3042) 07 Juni 1988, & JP-A-63 001708 (YUTAKA) 06 Januar 1988

## Beschreibung

Die Erfindung bezieht sich auf eine Abgasvorrichtung mit einem zumindest abschnittsweise zweischaligen Metallgehäuse, wobei das gasführende metallische Innengehäuse über eine elastische Mineralfasermatte im metallischen Außengehäuse gelagert ist, insbesondere Abgasreinigungsvorrichtung mit einem aus zwei Halbschalen bestehenden Außengehäuse, in welchem über eine elastische Lagermatte, vorzugsweise eine sog. Quellmatte, wenigstens ein wabenförmig strukturierter Trägerkörper sowie ein- und ausgangsseitige innere Abschirmtrichter sowie ggf. Abschirmringe zwischen aufeinanderfolgenden Trägerkörpern gelagert sind.

Bei derartigen Abgasvorrichtungen (EP-A-0275565 und EP-A-0193072) mit zweischaligem Gehäuse besteht grundsätzlich das Problem eines Ausgleichs der thermischen Ausdehnungsunterschiede zwischen der inneren Schale und der äußeren Schale, die wegen der thermischen Abschirmung durch die Mineralfasermatte im Betrieb beträchtliche Temperaturunterschiede aufweist. Üblicherweise geht man zum Abfangen der thermischen Ausdehnungsunterschiede davon aus, daß man wenigstens auf irgendeiner Seite einen Schiebesitz einbaut (EP-A-0193072). Dabei ergibt sich die mißliche Situation, daß man zwei unterschiedliche thermische Ausdehnungsunterschiede berücksichtigen muß, und zwar einmal radiale Dehnungsunterschiede zwischen Innenschale und Außenschale und zum anderen axiale Dehnungsunterschiede zwischen dem inneren Auskleidungstrichter und beispielsweise dem daran anstoßenden meist keramischen Trägerkörper. Selbst wenn man durch eine Segmentaufteilung auch diese radialen Dehnungsunterschiede aufzufangen versucht, so hat es sich in der Praxis gezeigt, daß die überlappenden Bereiche, in denen die Dehnungsverschiebung stattfinden sollte, bei den hohen Betriebstemperaturen häufig so stark aneinander haften, daß in Wirklichkeit ein funktionierender Schiebesitz gar nicht zustande kommt und somit Auskleidungstrichter und sonstige Abstandsringe richtiggehende Falten werfen, was zu erheblichen Spannungen und einer großen Bruchgefahr der Keramikmonolithe führt. Aber auch bei Abgasvorrichtungen ohne eingebaute mineralische Trägerkörper, wie beispielsweise bei isolierten Doppelschalenkrümmern, ist das Problem des Abfangens der Dehnungsunterschiede der gasführenden inneren Krümmerschalen gegenüber den tragenden äußeren Krümmerschalen in gleicher Weise relevant.

Der Erfindung liegt daher die Aufgabe zugrunde, eine Abgasvorrichtung der eingangs genannten Art so auszugestalten, daß mit einfachem Aufbau die Probleme mit axialen und radialen Dehnungsunterschieden, noch dazu bei günstigem Übergang zu etwaigen keramischen Teilen, ohne das Auftreten von Spannungsspitzen und die Gefahr eines Faltenbildens gelöst werden können.

Zur Lösung dieser Aufgabe ist erfindungsgemäß vorgesehen, daß das Innengehäuse aus einer engmaschigen und in sich schiebeelastischen Drahtgewebematte gebildet und beidends fixiert entweder am Außengehäuse oder einem darin gelagerten Trägerkörper gehaltert ist.

Durch die erfindungsgemäße Ausgestaltung lassen sich in einem gleich eine Reihe von besonderen Problemen lösen. Zum einen läßt sich eine solche Drahtgewebematte - geeignet sind dabei bevorzugt Maschengewebe mit einer Maschenweite < 0,5 mm - sehr einfach in Preß- oder Tiefziehformen verarbeiten, so daß auch sehr komplizierte Schalengebilde gefertigt werden können. Zum anderen sind derartige Abschirmteile aus einer Drahtgewebematte, sowohl in Längsrichtung als auch radial und in Querrichtung, mit einer sehr großen Elastizität versehen, so daß die eingangs angesprochenen Dehnungsunterschiede sowohl in axialer Richtung als auch in radialer Richtung bequem im Drahtgewebe abgefangen werden können.

Bei einer bevorzugten Ausbildung einer erfindungsgemäß ausgestalteten Abgasreinigungsvorrichtung mit einem aus zwei Halbschalen bestehenden Außengehäuse, in welchem über eine elastische Lagermatte wenigstens ein wabenförmig strukturierter Trägerkörper sowie ein- und ausgangsseitige innere Abschirmtrichter sowie ggf. Abschirmringe zwischen aufeinanderfolgenden Trägerkörpern gelagert sind, derart, daß der im Anschlußstutzen verklemmte oder verschweißte Abschirmtrichter das stirnseitige Ende des Trägerkörpers klemmend umgreift, wobei etwaige Abschirmringe in entsprechender Weise die benachbarten Trägerkörperenden klemmend umgreifen sollen, ergibt sich mit dem Ausgleich der Dehnungstoleranz auch eine absolute Sicherheit dagegen, daß durch etwaige unterschiedliche Dehnungen allzu starke Spannungsspitzen auftreten, die zu einer Zerstörung der dünnwandigen Keramik führen könnten.

Die besonderen Eigenschaften einer Drahtgewebematte vehindern ersichtlich auch jegliche Gefahr eines Faltenwerfens bei unterschiedlichen Dehnungen beispielsweise des aus einer solchen Drahtgewebematte hergestellten Abschirmtrichters und des anschließend klemmend umgriffenen keramischen Trägerkörpers. Wie dabei umfangreiche Versuche gezeigt haben, stört die Porosität eines Abschirmtrichters aus einer Drahtgewebematte gegenüber der dichten Ausbildung eines aus Blech tiefgezogenen Abschirmtrichters in keiner Weise, da bei genügend kleiner Maschengröße einerseits immer noch eine ausreichende Elastizität des daraus hergestellten inneren Abschirmbauteils gewährleistet ist und andererseits durch die auftretende Maschenöffnung weder eine Beschädigung der Mineralfasermatte stattfinden kann, die ja in der Praxis sowieso hitzebeständiger ist als Metall, andererseits aber auch ein Ausblasen oder sonstiges Herausfallen von Teilen aus der Mineralfasermatte zuverlässig verhindert werden kann.

Weitere Vorteile, Merkmale und Einzelheiten der Erfindung ergeben sich aus der nachfolgenden Beschreibung eines Ausführungsbeispiels sowie anhand der Zeichnung. Dabei zeigen:
- Fig. 1: einen Längsschnitt durch eine erfindungsgemäß ausgebildete Abgasreinigungsvorrichtung,
- Fig. 2: einen Schnitt längs der Linie II - II in Fig. 1,
- Fig. 3: einen Längsschnitt durch einen isolierten Doppelschalenkrümmer mit aus einer Drahtgewebematte gebildetem Innengehäuse und
- Fig. 4: einen Querschnitt längs der Linie IV - IV in Fig. 3.

Die in den Fig. 1 und 2 dargestellte Abgasreinigungsvorrichtung umfaßt in an sich bekannter Weise ein zweischaliges Außengehäuse 1, dessen beide Halbschalen 1a und 1b an ihrem in der Trennebene verlaufenden Flanschen 2 und 3 miteinander verschweißt sind. Im Außengehäuse 1 sind im gezeigten Ausführungsbeispiel zwei wabenförmig strukturierte keramische Trägerkörper 4 u. 4' mit Hilfe einer über die gesamte Länge der Abgasreinigungsvorrichtung durchgehenden Mineralfasermatte 5 gelagert, die in der Mitte voneinander beabstandet sind. Der den Eingangskonus 6 und den nicht gezeigten Ausgangskonus überdeckende an sich bekannte innere Abschirmtrichter 7 besteht erfindungsgemäß aus einer Drahtgewebematte, die sowohl auf der Eingangsseite im Anschlußstutzen befestigt ist - was im vorliegenden Fall durch eine Verklemmung erreicht ist - als auch auf der gegenüberliegenden Seite fixiert gehaltert ist. Zu diesem Zweck ist im gezeigten Ausführungsbeispiel der aus einer Drahtgewebematte bestehende Abschirmtrichter 7 federnd elastisch auf das Ende des Trägerkörpers 4 aufgespannt, wobei eine zusätzliche Halterungswirkung auch durch den Preßdruck der umgebenden Mineralfasermatte 5 vorhanden ist. In gleicher Weise ist auch der Abschirmring 10 für den Spalt 11 zwischen den benachbarten Trägerkörpern 4 u. 4' aus einer Drahtgewebematte hergestellt und auf die Trägerkörperenden aufgespannt. Durch diese Ausbildung läßt sich der innere Abschirmzylinder nicht nur sehr einfach auch um komplizierte Innenstrukturen herumlegen, wie es bei dem komplex geformten Trägerkörper 4 (Fig. 2) der Fall sein muß, sondern es können weder thermisch bedingte Spannungsspitzen auftreten noch ein Verwerfen oder Faltenwerfen der Abschirmtrichter bzw. Abschirmringe, weder in radialer noch in axialer Richtung. Dabei versteht es sich von selbst, daß vor dem Aufbringen der Außenschalen 1a u. 1b der um den Trägerkörper 4 gelegte Abschirmtrichter 7 sich in die obere Mulde 8 zunächst nicht völlig hineinlegt, jedenfalls dann nicht, wenn er mit Vorspannung auf den Trägerkörper 4 aufgespannt wird. Mit dem Zusammendrücken der beiden Schalenhälften 1a u. 1b des Außengehäuses wird aber ein etwaiges Abheben an dieser Stelle wieder korrigiert.

In den Fig. 3 und 4 ist anhand eines isolierten Doppelschalenkrümmers mit einem metallischen Außengehäuse 1' und einem Innengehäuse 9 dargestellt, wie die erfindungsgemäße Ausbildung des Innengehäuses aus einer Drahtgewebematte in sehr einfacher und wirksamer Form auch bei anderen Arten von Abgasvorrichtungen dazu verwendet werden kann, die sonst bislang üblichen komplizierten Schiebesitze im Bereich des Innengehäuses und/oder Außengehäuses zu vermeiden. Auch dort ist, wie üblich, eine Minerealfasermatte 5' zwischen dem Außengehäuse 1' und dem aus der Drahtgewebematte geformten Innengehäuse 9 vorgesehen, wobei wegen der komplizierten Struktur die Mineralfasermatte 5' bevorzugt aus geteilten Zuschnitten zusammengesetzt ist, die mit ihren Stoßkanten vorzugsweise dichtend aneinander stoßen.

Die Erfindung ist nicht auf die dargestellten Ausführungsbeispiele beschränkt. So wäre es insbesondere auch möglich, die Abschirmtrichter und -ringe aus zwei durch eine thermisch isolierende Zwischenschicht getrennten Lagen von Drahtgewebematten zu bilden, was bevorzugt in der Weise geschehen kann, daß die Zwischenschicht aus Keramikfasermaterial in Form eines Gewebes, Papiers, Blankets oder Vlieses besteht.

Durch diese Ausbildung kann nämlich im Bereich der Abschirmtrichter oder -ringe auch vorgesehen sein, daß die elastische Lagermatte über weite Abschnitte völlig entfällt, was wiederum den Vorteil hat, daß auch keine hohen Druckkräfte dieser elastischen Fasermatte von den Drahtgewebe-Abschirmtrichtern und Abschirmringen aufgefangen werden müssen. Die Fertigung aus der Drahtgewebematte anstelle der üblichen Metallbleche hat den Vorteil, daß beispielsweise eine Beschädigung des Monolithen durch den umgreifenden Rand des Abschirmtrichters oder Abschirmrings ausgeschaltet ist. Durch die thermisch isolierende Zwischenschicht wird aber auch ohne das Durchziehen der Lagermatte auch über den Bereich der Ringe und Abschirmtrichter eine zu starke thermische Aufheizung der Außenschale vermieden und auf der anderen Seite - insbesondere wenn die thermisch isolierende Zwischenschicht als Papier, Folie od.dgl. aus thermisch widerstandsfähigem Material gebildet ist - verhindert, daß heiße Abgase in den Zwischenraum zwischen der Innenschale und der Außenschale gelangen können, so daß sie dort weder eine Aufheizung, noch ein Ausblasen der spätestens im Bereich des Monolithen vorhandenen elastischen Mineralfasermatte bewirken können.

In diesem Zusammenhang sei schließlich noch darauf hingewiesen, daß infolge der meist gegebenen Unsymmetrie von Drahtgewebematten hinsichtlich ihrer Schiebeelastizität in unterschiedlichen Richtungen man selbstverständlich die Orientierung der Matten beim Einbau als Abschirmtrichter oder Abschirmring so wählen wird, daß in der zu erwartenden größten Dehnungsrichtung auch die größte Schiebeelastizität besteht.

## Patentansprüche

1. Abgasvorrichtung mit einem zumindest abschnittsweise zweischaligen Metallgehäuse (1, 7, 10; 1', 9), wobei das gasführende metallische Innengehäuse (7, 10; 9) über eine elastische Mineralfasermatte im metallischen Außensgehäuse (1, 1') gelagert ist, dadurch gekennzeichnet, daß das Innengehäuse (7, 10; 9) aus einer engmaschigen und in sich schiebeelastischen Drahtgewebematte gebildet und beidends fixiert entweder am Außengehäuse (1, 1') oder einem darin gehaltert Trägerkörper (4, 4') gehaltert ist.

2. Abgasreinigungsvorrichtung nach Anspruch 1 mit einem aus zwei Halbschalen bestehenden Außengehäuse, in welchem über eine elastische Lagermatte wenigtens ein wabenförmig strukturierter Trägerkörper sowie ein- und ausgangsseitige innere Abschirmtrichter sowie ggf. Abschirmringe zwischen aufeinanderfolgenden Trägerkörpern gelagert sind, dadurch gekennzeichnet, daß der im Anschlußstutzen verklemmte oder verschweißte Abschirmtrichter (7) das stirnseitige Ende des Trägerkörpers (4, 4') klemmend umgreift.

3. Abgasreinigungsvorrichtung nach Anspruch 2, dadurch gekennzeichnet, daß die Abschirmringe (10) die benachbarten Trägerkörperenden klemmend umgreifen.

4. Abgasreinigungsvorrichtung nach Anspruch 2 oder 3, dadurch gekennzeichnet, daß die Abschirmtrichter (7) und - ringe (10) aus zwei durch eine thermisch isolierende Zwischenschicht getrennte Lagen von Drahtgewebematten gebildet sind.

5. Abgasreinigungsvorrichtung nach Anspruch 4, dadurch gekennzeichnet, daß die Zwischenschicht aus Keramikfasermaterial in Form eines Gewebes, Papiers, Blankets oder Vlieses besteht.

## Claims

1. An exhaust gas device with a metallic housing (1, 7, 10; 1', 9) having a double shell at least in sections, the gas-conducting metallic inner housing (7, 10; 9) being mounted via an elastic mineral fibre mat in the metallic outer housing (1, 1'), characterised in that the inner housing (7, 10; 9) is formed by fine-mesh and intrinsically slide-elastic woven wire matting and is fixed at both ends either to the outer housing (1, 1') or a support element (4, 4') mounted therein.

2. An exhaust gas cleaning device according to claim 1 with an outer housing, which comprises two half shells and in which at least one honeycomb-stuctured support element, inlet and outlet inner shield funnels and optionally shield rings between succesive support elements are mounted via an elastic bearing mat, characterised in that the shield funnel (7) wedged or welded in the connection socket encloses the end-face end of the support element (4, 4') in a clamping fashion.

3. An exhaust gas cleaning device according to claim 2, characterised in that the shield rings (10) enclose the adjacent support element ends in a clamping fashion.

4. An exhaust gas cleaning device according to claim 2 or 3, characterised in that the shield funnels (7) and shield rings (10) are formed by two layers of woven wire matting separated by a thermally insulating intermediate layer.

5. An exhaust gas cleaning device according to claim 4, characterised in that the intermediate layer is made of ceramic fibre material in the form of a fabric, paper, blanker or fleece.

## Revendications

1. Système d'échappement, avec un carter métallique (1, 7, 10; 1', 9), réalisé en deux coquilles, au moins par tronçons, le carter intérieur métallique (7, 10; 9) guidant les gaz étant monté dans le carter extérieur métallique (1, 1'), par l'intermédiaire d'un matelas de fibres minérales élastique , caractérisé en ce que le carter intérieur (7, 10; 9) est formé d'un matelas tissé en fils métalliques, à mailles étroites et permettant un coulissement élastique, et fixé au deux extrémités, soit sur le carter extérieur (1, 1'), soit sur un corps support (4, 4') monté à l'intérieur de celui-ci.

2. Dispositif d'épuration de gaz d'échappement selon la revendication 1, avec un carter extérieur composé de deux demi-coquilles, dans lequel, par l'intermédiaire d'un matelas support élastique, au moins un corps support à structure en nid d'abeilles, ainsi que des entonnoirs d'isolation intérieur,situés côté entrée et côté sortie, ainsi que, le cas échéant, des bagues d'isolation, sont montés entres des corps support successifs, caractérisé en ce que l'entonnoir d'isolation (7), fixé par serrage ou soudage dans la tubulure de raccordement, entoure avec serrage l'extrémité frontale du corps de support (4, 4').

3. Dispositif d'épuration de gaz d'échappement selon la revendication 2, caractérisé en ce que les bagues d'isolation (10) entourent avec serrage les extrémités voisines des corps supports.

4. Dispositif d'épuration de gaz d'échappement selon la revendication 2 ou 3, caractérisé en ce que les entonnoirs d'isolation (7) et les bagues d'isolation (10) sont formés de couches, séparées au moyen d'une couche intermédiaire isolant de la chaleur, de matelas tissés en fils métalliques.

5. Dispositif d'épuration de gaz d'échappement selon la revendication 4, caractérisé en ce que la couche intermédiaire est en matériau à base de fibres céramiques, se présentant sous la forme d'un tissu, d'un papier, d'une couche de couverture ou d'un matelas de fibres.
